# EUROPÄISCHE PATENTSCHRIFT

(11) **EP 1 674 284 B1**
(45) Veröffentlichungstag und Bekanntmachung des Hinweises auf die Patenterteilung: **12.12.2012**
(21) Anmeldenummer: 05027837.3
(22) Anmeldetag: 20.12.2005
(51) Int. Cl.: B42C 13/00

(54) **Buchform- und -pressmaschine**
Device for pressing and joint-creasing books
Machine pour former et pincer des livres

(30) Priorität: 23.12.2004 DE 102004061995
(43) Veröffentlichungstag der Anmeldung: 28.06.2006
(73) Patentinhaber: Kolbus GmbH & Co. KG, 32369 Rahden (DE)
(72) Erfinder: Brommer, Carsten, 49545 Tecklenburg / Leeden (DE); Schwettmann, Dietmar, 32369 Rahden (DE)

(56) Entgegenhaltungen:
- US-A- 2 921 322
- US-A- 4 074 382

## Beschreibung

Die vorliegende Erfindung betrifft eine Buchform- und -pressmaschine zum Falzeinbrennen und Einpressen von in Buchdecken eingehängten Buchblocks gemäß dem Oberbegriff des Anspruchs 1.

Nach dem Einhängen des Buchblocks in die Buchdecke wird durch das Einpressen des Buches eine faltenfreie und dauerhafte Verklebung der Vorsätze des Buchblocks mit den inneren Seiten der Buchdeckel erreicht. In der industriellen Buchfertigung erfolgt dieser Arbeitsgang des Ganzpressens auf sogenannten Buchform- und -pressmaschinen in Kombination mit dem Falzeinbrennen, bei dem die Buchdeckenfalze geformt und verklebt werden.

In dem US-Patent 2 921 322 beispielhaft dargestellt und beschrieben ist eine Buchpress- und -einbrennmaschine, die mit einer Bucheinhängemaschine zu einer Fließstrecke zusammengestellt wird. Die gattungsgemäße Buchpress- und -einbrennmaschine weist eine Vielzahl in gerader Reihe, in gleichen gegenseitigen Abständen zueinander angeordneten Pressvorrichtungen auf, die je ein Paar mit veränderbarem Abstand gegenüberliegende Pressplatten zum Ausüben eines Pressdruckes auf die Seiten eines Buches aufweisen. Den Pressvorrichtungen zugeordnet sind beheizte Falzeinbrennschienen, jeweils paarweise mit veränderbarem Abstand gegenüberliegend, zum Formen der Buchdeckenfalze.

Die Falzformschienen befinden sich an einem vor und zurück bewegbarem Transportwagen und dienen zugleich als Transportmittel, um die Bücher schrittweise von Station zu Station weiterzusetzen, um dann zur Aufnahme und zum Transportieren eines folgenden Buches in ihre Ausgangsposition zurückzukehren. Somit erfolgt das Falzformen durch wiederholtes kurzzeitiges Hineindrücken der Falzformschienen, weshalb höhere Temperaturen in den Falzformschienen erforderlich sind, die insbesondere bei wärmeempfindlichen Deckenmaterialien kritisch sind.

In der DE 12 07 334 B wird eine Buchform- und -pressmaschine unter Schutz gestellt, die auf eine Folge von Büchern einwirkt, mit einem um eine vertikale Achse bewegbaren Rotor, an dessen Umfang eine Vielzahl von Pressvorrichtungen mit jeweils einem Paar gegenüberstehenden Pressplatten angeordnet ist. Über den Rotor gelangen die Pressvorrichtungen intermittierend in aufeinanderfolgende Bearbeitungsstationen, in den sich Falzeinbrennvorrichtungen befinden, bestehend aus je einem Paar einander gegenüberstehende Falzeinbrennbacken. Während des taktweisen Durchlaufs der Bücher durch die einzelnen Bearbeitungsstationen wird der auf die Buchseiten ausgeübte Druck beibehalten und in den Stationen wird jeweils die Falzeinbrenneinrichtung geschlossen, um die Buchdeckengelenke zu formen und Wärme auf diese Bereiche zu übertragen.

In einer Weiterentwicklung dieser Buchform- und -pressmaschine befinden sich die Falzeinbrennvorrichtungen an den Pressvorrichtungen und werden mit diesen gemeinsam getaktet weiterbewegt. Die Falzeinbrennschienen können somit während des Rundlaufs geschlossen gehalten werden, wodurch mehr Zeit zum Einwirken der Wärme auf das Deckenmaterial zur Verfügung steht. Durch die Vielzahl von aufeinanderfolgenden, z. T. sehr zeitaufwändigen Funktionsschritten in der Einfuhrstation und im Hinblick auf die eingeschränkte Drehdynamik des Rotors durch die großen Massenkräfte ist diese Bauart in ihrer Taktleistung beschränkt. Mit der paarweisen Anordnung der Pressvorrichtungen am Rotor wird eine Leistungssteigerung erreicht. Die paarweise Anordnung bedingt aber einen nicht unerheblichen Mehraufwand in der Einfuhr und Ausfuhr der Maschine für die zwei parallelen Buchströme.

Aus der US 3 123 848 und der US 4 074 382 ist eine dritte Art von Buchform- und -pressmaschine bekannt, bei der die Bücher mit sich gegenüberliegenden Plattenketten gepresst und kontinuierlich gefördert werden. An den beiden Plattenkettenförderern sind in gleichen gegenseitigen Abständen Falzschienen angelenkt, die stets parallel zum Förderpfad der Bücher ausgerichtet und während des Fördervorgangs paarweise und ununterbrochen in die Buchfalze gesteuert sind. Die einzelnen Falzschienen sind über mehrere Gelenkverbindungen relativ zur Plattenkette versetzbar und werden durch abgefederte Steuerschienen mit einem von dem Pressdruck der Plattenketten unabhängigen Pressdruck in die Buchfalze gedrückt. Die Pressplatten bieten den Büchern nur eine unterbrochen ausgebildete Pressfläche dar. Aufgrund von Elastizitäten und Ungenauigkeiten in den beiden Plattenketten sowie ihrer Antriebsverbindung laufen die beiden Plattenketten mit den daran angelenkten Falzschienen nicht exakt synchron zueinander. Dies führt zu einer geringen Qualität beim Ganzpressen und Falzformen der Bücher. In der US US 4 074 382 ist im Rücklauf der Falzschienen eine berührungslose Heizung für die Falzschienen in Form von Wärme abstrahlenden Lampen vorgesehen.

Eine weitere Buchform- und -pressmaschine ist in der EP 384 129 B1 unter Schutz gestellt, bei der die Bücher von im Oval kontinuierlich umlaufenden und als Pressstationen ausgebildeten Transportklammern gepresst und gefördert werden. Die Transportklammern weisen getrennt voneinander ansteuerbare Pressplatten und Falzeinbrennschienen auf. Die Bücher verbleiben während eines Rundlaufs in ein und derselben Transportklammer. Nachteilig ist der nicht unerhebliche konstruktive Aufwand für das Transportsystem mit den umlaufenden Pressstationen und für die Einrichtungen zum Zuführen und Ausrichten der Bücher in die kontinuierlich bewegten Transportklammern.

Der vorliegenden Erfindung liegt die Aufgabe zugrunde, eine Buchform- und -pressmaschine zum Falzeinbrennen und Einpressen von in Buchdecken eingehängten Buchblocks gemäß dem Oberbegriff des Anspruchs 1 bereitzustellen, mit der sich bei verhältnismäßig einfacher Konstruktion eine Qualitäts- und Leistungssteigerung beim Falzeinbrennen und Einpressen der Bücher erreichen lässt.

Diese Aufgabe wird erfindungsgemäß durch die Merkmale des kennzeichnenden Teils des Anspruchs 1 gelöst. Bevorzugte Weiterausgestaltungen der erfindungsgemäßen Vorrichtung bilden Gegenstand der abhängigen Ansprüche.

Die Erfindungsidee liegt darin, die Bücher mit den Falzformschienen ständig gegriffen zu formen und dabei von Pressstation zu Pressstation weiterzusetzen. Die Bücher werden von den Falzformschienen nicht mehr losgelassen, wodurch mehr Zeit zum Einwirken der Wärme auf das Deckenmaterial zur Verfügung steht. Zum Ganzpressen weist die Maschine in einfacher Konstruktion ortsfest angeordnete Pressstationen auf. Die Förderbewegung erfolgt mit den intermittierend vorbewegten Falzformschienen, wodurch eine Taktleistungserhöhung gegenüber einem vor und zurück bewegten Transportwagen ermöglicht wird.

Die Falzformschienen sind jeweils paarweise zu einer Falzzange an einem Transportwagen vereint, wobei eine Vielzahl von Falzzangen bzw. Transportwagen zu einer endlosen Reihe gelenkig miteinander verbunden sind und in einer endlosen Umlaufbahn geführt sind. Durch die Führung und Betätigung der beiden Falzformschienen in einer Einheit ist die exakte Ausrichtung der Falzformschienen stets gegeben.

Vorteilhaft ist die Anbindung der Falzzangen an zwei zueinander versetzten Kettentrieben. Bei der sich dadurch ergebenden paternosterartigen Umlaufbewegung werden die Falzzangen mit den Falzformschienen stets in paralleler Anordnung zueinander bewegt, wodurch sich besonders günstige Verhältnisse beim Einlauf und Auslauf aus den Zuführ- und Ausführstationen ergeben. Vorzugsweise sind die Pressstationen zusammen mit vor- und nachgelagerten Zuführ- und Ausführstationen entlang eines geradlinigen Förderabschnitts der Falzzangen angeordnet. Hierdurch ergibt sich ein geradliniger Durchlauf der Bücher durch die Buchform- und -pressmaschine.

Die Betätigung der zueinander coplanar und collinear geführten Falzformschienen erfolgt von außen, wobei die Presskraft der Falzformschienen durch intern in den Falzzangen angeordnete Druckfedern erzeugt wird. Zum Erzeugen symmetrischer Eingriffsverhältnisse sind die beiden Falzformschienen über eine Zahnstange-Ritzel-Getriebeanordnung miteinander zwangsverkoppelt. Zweckmäßig wird die von außen festgelegte Position der Falzformschienen durch ein selbsthemmendes Exzentergesperre verriegelt. Vorteilhaft ist, dass in jeder Halteposition der Falzzangen die Presskraft der Falzformschienen erhöht werden kann.

Mit Vorteil werden die Falzformschienen durch außerhalb der bewegten Falzzangen angeordnete, berührungsfrei arbeitende Heizelemente erwärmt. Die Heizelemente sind entlang der Förderstrecke angeordnet, wodurch die Aufheizung nicht nur in den Haltepositionen sondern auch während der Weiterbewegung der Falzzangen erfolgen kann. Die von außen erfolgende Erwärmung ist insofern vorteilhaft, weil das umlaufende System der Falzzangen nicht mit Energieversorgungsleitungen verbunden werden muss. Vorzugsweise werden die Falzformschienen induktiv erwärmt. Durch die nach unten hin offen gestalteten Heizelemente gelangen die Falzformschienen bereits beim Einlaufen der jeweiligen Falzzange in die Zuführstation in den Wirkbereich der Heizelemente.

Die Erfindung wird nun anhand der Zeichnung näher erläutert. Es zeigen
- **Fig. 1**: eine schematische Vorderansicht einer Buchform- und -pressmaschine;
- **Fig. 2**: eine Schnittansicht einer Pressstation der Maschine gemäß Schnittlinie II-II in Fig. 1 mit einer in Halteposition befindlichen Falzzange.

Wie aus Fig. 1 ersichtlich, besteht die erfindungsgemäße Buchform- und -pressmaschine 1 im Wesentlichen aus zwei hintereinander angeordneten Pressstationen 3 und 4 und einer Vielzahl von in gleichen gegenseitigen Abständen zueinander angeordneten Falzzangen 15, welche an zwei zueinander versetzten Kettentrieben 31 und 32 angelenkt sind. Den ortsfesten Pressstationen 3, 4 vorgeordnet sind eine Zuführstation 6 zum Ausrichten eines zugeführten Buches 2 auf einem Ausrichttisch 7 und eine Vorformstation 8 zum Vorformen der Buchdeckenfalze 2 a und zum Nachformen des Buchblocks 2 b mit einer auf den Vorderschnitt des Buchblocks 2 b einwirkenden, konvexförmigen Formschiene 9, wobei die Bücher mittels eines Klemmförderers 10 aus der Zuführstation 6 in die Vorformstation 8 überführt werden. Den Pressstationen 3, 4 nachgeordnet sind eine Ausfuhrstation 11 mit einem die Bücher 2 seitlich einspannenden Klemmförderer 12 und einem Niederlegeförderer 13, wo die Bücher 2 über wendelförmig angeordnete Förderrollen 14 in eine flachliegende Lage überführt werden.

Die Pressstationen 3 und 4 weisen je ein Paar mit veränderbarem Abstand gegenüberliegende Pressplatten 5 auf zum Ausüben eines Pressdruckes F₁ auf die Seiten des Buches 2. Durch dieses Ganzpressen der Bücher 2 wird eine faltenfreie und dauerhafte Verklebung der Vorsätze des Buchblocks 2 b mit den inneren Deckelseiten der Buchdecke 2 c erreicht. Die Buchform- und -pressmaschine 1 kann durch entsprechende Verlängerung um weitere Pressstationen erweitert werden. Die genannten Falzzangen 15 bewirken das sogenannte Falzeinbrennen, bei dem die Buchdeckenfalze 2 a geformt und verklebt werden. Zu diesem Zweck weisen die Falzzangen 15 je ein Paar mit veränderbarem Abstand gegenüberliegende Falzformschienen 17 auf.

Aus Fig. 2 wird der Aufbau der Falzzangen 15 ersichtlich. In einem Rahmen 23 sind Führungswellen 26 aufgenommen, auf denen die Falzformschienen 17 über Schiebeführungen 22 coplanar und collinear zueinander geführt sind. Der jeweiligen Falzformschiene 17 mit der Schiebeführung 22 ist eine weitere Schiebeführung 27 a bzw. b zugeordnet, wobei die beiden Schiebeführungen 22 und 27 a bzw. b über eine Druckfeder 28 und einen in der Schiebeführung 22 verschieblich geführten Bolzen 29 miteinander verbunden sind.

In Abhängigkeit von der Distanz zwischen den Schiebeführungen 22 und 27 a bzw. b erzeugt die Druckfeder 28 eine Presskraft, mit der die betreffende Falzformschiene 17 in den Buchdeckenfalz 2 a drückt. Dabei muss zumindest die jeweils nach außen gerichtete Bewegung der Schiebeführungen 27 a und b blockiert sein. Die Blockierung erfolgt mit einem selbsthemmenden Exzentergesperre in der Schiebeführung 27 a, bestehend aus einem in der Schiebeführung 27 a gelagerten Exzenter 39, der unter Verwendung eines Hebels 41 sowie über eine Drehfeder 40 in Anlage an der in diesem Bereich abgeflachten Führungswelle 26 gehalten wird. Beim Einwärtsbewegen der Schiebeführung 27 a wird nur eine geringfügige Reibung an der Führungswelle 26 erzeugt, während sich bei nach außen wirkender Kraft auf die Schiebeführung 27 a der Exzenter 39 selbsthemmend an der Führungswelle 26 verriegelt. Die Erzeugung einer gegengleichen und damit symmetrischen Position der gegenüberliegenden Schiebeführung 27 b erfolgt über eine Zahnstange-Ritzel-Getriebeanordnung mit jeweils an den Schiebeführungen 27 a, b befestigten Zahnstangen 36 und einem Ritzel 37, das frei drehbar an einem Halter 38 des Rahmens 23 gelagert ist.

Zum Schliessen der Falzformschienen 17 in der Vorformstation 8 drücken Pressschienen 35 einmalig mit einem definierten Pressdruck F₂ auf die Schiebeführungen 27 a, b, wodurch eine Presskraft gleicher Größe in den Buchdeckenfalzen 2 a wirksam wird. Zur Intensivierung der Falzformung wird in den nachfolgenden Pressstationen 3, 4 die wirksame Presskraft sukzessive erhöht, indem weitere Presschienen 35 mit erhöhten Pressdrücken F₂ auf die Schiebeführungen 27 a, b einwirken.

Das Entriegeln des Exzentergesperres zum freien Verschieben der Schiebeführung 27 a, b auf der Führungswelle 26 und damit zum Öffnen der Falzformschienen 17 wird durch Betätigen des Hebels 41 nach außen vollzogen. Dies kann sowohl von Hand als auch automatisch über eine Steuerschiene 43 in der Ausfuhrstation 11 erfolgen, wozu diese gegen eine Kurvenrolle 42 des Hebels 41 bewegt wird.

Die Falzformschienen 17 weisen je ein nasenförmig vorstehendes Formstück auf, das in die Buchdeckenfalze 2 a unter Wärmeeinwirkung drückt. Die Falzformschienen 17 sind hierzu von außerhalb der Falzzangen 15 angeordneten Heizelementen 19 induktiv beheizbar, wobei die einen U-förmigen Querschnitt aufweisenden Heizelemente 19 einen Aufbau 17 a der Falzschienen 17 mit einem Luftspalt umschliessen. Die Falzformschienen 17 bestehen aus einem gut leitenden Werkstoff. Hierdurch wird ein schneller Wärmestrom zum eigentlichen Formstück ermöglicht, sodass mit den Heizelementen 19 eine temperaturgenaue Erwärmung der Falzformschienen 17 und damit der Buchdeckenfalze 2 a ermöglicht wird. Gleichzeitig ergibt sich die Möglichkeit, die Falzformschienen 17 am Ende der Bearbeitung zu kühlen, um somit die Buchdeckenfalze 2 a vor dem Öffnen der Falzformschienen 17 zu stabilisieren. Die Schiebeführung 22 ist durch eine Isolierplatte 18 von der Falzformschiene 17 thermisch getrennt.

Wie dargelegt, sind eine Vielzahl von Falzzangen 15 zu einer endlosen Kette aneinandergereiht. Sie werden von den beiden Kettentrieben 31, 32 entlang einer vertikalen Umlaufbahn 16 intermittierend vorbewegt. In Fig. 1 ist dieser Taktantrieb T durch entsprechende Peilanordnungen symbolisch dargestellt. Aufgrund der versetzten Anordnung der beiden Kettentriebe 31, 32 ergibt sich eine patemosterartige Umlaufbewegung der Falzzangen 15, wobei zwischen den Umlenkungen 33, 34 horizontale Förderabschnitte vorliegen. Die Pressstationen 3, 4 mit den vor- bzw. nachgelagerten Zuführ- und Ausführstationen 6, 8, 11 sind entlang des oberen geradlinigen Förderabschnitts 16 a angeordnet.

Die Falzzangen 15 sind mit seitlich am Rahmen 23 angebrachten Laufrollen 24 in Führungen 25 geführt, die ebenfalls die genannte Umlaufbahn 16 beschreiben. Zur Übertragung der Antriebsbewegung auf die Falzzangen 15 ist auf jeder Seite des Rahmens 23 diagonal gegenüberliegend die Achse einer Laufrolle 24 verlängert und in einem Kettenglied der jeweiligen Kette 31 a bzw. 32 a der Kettentriebe 31, 32 aufgenommen. In den Anlenkungen bzw. den betreffenden Kettenglieder ist jeweils eine weitere Laufrolle 30 gelagert.

### Bezugszeichenliste

- **1**: Buchform- und -pressmaschine
- **2**: Buch
- **2 a**: Buchdeckenfalz
- **2 b**: Buchblock
- **2 c**: Buchdecke
- **3**: Pressstation
- **4**: Pressstation
- **5**: Pressplatten
- **6**: Zuführstation
- **7**: Ausrichttisch
- **8**: Vorformstation
- **9**: Formschiene
- **10**: Klemmförderer
- **11**: Ausfuhrstation
- **12**: Klemmförderer
- **13**: Niederlegeförderer
- **14**: Förderrolle
- **15**: Falzzange
- **16**: Umlaufbahn
- **16 a**: geradliniger Förderabschnitt
- **17**: Falzformschiene
- **17 a**: Aufbau
- **18**: Isolierplatte
- **19**: Heizelement
- **22**: Schiebeführung
- **23**: Rahmen
- **24**: Laufrolle
- **25**: Führung
- **26**: Führungswelle
- **27 a, b**: Schiebeführung
- **28**: Druckfeder
- **29**: Bolzen
- **30**: Laufrolle
- **31**: Kettentrieb
- **31 a**: Kette
- **32**: Kettentrieb
- **32 a**: Kette
- **33**: Antriebskettenrad
- **34**: Umlenkkettenrad
- **35**: Pressschiene
- **36**: Zahnstange
- **37**: Ritzel
- **38**: Halter
- **39**: Exzenter
- **40**: Drehfeder
- **41**: Hebel
- **42**: Kurvenrolle
- **43**: Steuerschiene

- **F₁**: Pressdruck
- **F₂**: Pressdruck
- **T**: Taktantrieb
- **II - II**: Schnittverlauf Fig. 2

## Patentansprüche

1. Buchform- und -pressmaschine zum Einpressen und Falzeinbrennen von Büchern,
• mit einer Vielzahl von in gerader Reihe, in gleichen gegenseitigen Abständen zueinander angeordneten Pressstationen (3, 4), die je ein Paar mit veränderbarem Abstand gegenüberliegende Pressplatten (5) zum Ausüben eines Pressdruckes (F₁) auf die Seiten des Buches aufweisen,
• mit einer Vielzahl von jeweils paarweise mit veränderbarem Abstand gegenüberliegenden, beheizten Falzformschienen (17) zum Formen der Buchdeckenfalze (2 a) des Buches, wobei sich die Falzformschienen (17) an Transportmitteln befinden zur taktweisen Vorbewegung der Bücher (2) von Pressstation (3) zu Pressstation (4),
**dadurch gekennzeichnet,**
• **dass** sich jeweils ein Paar von Falzformschienen (17) an als Falzzangen (15) ausgebildeten Transportwagen befinden,
• **dass** die Transportwagen zu einer endlosen Reihe gelenkig miteinander verbunden und in einer endlosen Umlaufbahn (16) geführt sind, und
• **dass** die Transportwagen intermittierend vorbewegbar sind, wobei die Bücher (2) jeweils von ein und derselben Falzzange (15) ständig gegriffen sind.

2. Buchform- und -pressmaschine nach Anspruch 1, **dadurch gekennzeichnet, dass** sich die Falzzangen (15) an zwei zueinander versetzten Kettentrieben (31, 32) befinden zum Ausführen einer paternosterartigen Umlaufbewegung der Falzzangen, wobei die Umlaufbahn (16) in einer vertikalen Ebene liegt und geradlinige, horizontale Förderabschnitte zwischen den Umlenkungen (33, 34) aufweist.

3. Buchform- und -pressmaschine nach Anspruch 1 oder 2, **dadurch gekennzeichnet, dass** die Pressstationen (3, 4) zusammen mit vor- bzw. nachgelagerten Zuführ- (6, 8) und Ausführstationen (11) entlang eines einzelnen geradlinigen Förderabschnitts (16 a) der Falzzangen (15) angeordnet sind.

4. Buchform- und -pressmaschine nach einem der Ansprüche 1 bis 3, **dadurch gekennzeichnet, dass** die Falzformschienen (17) in den Falzzangen (15) auf Führungen (26) zueinander frei verschiebbar gelagert sind, wobei jeder Falzformschiene (17 mit 22) eine Schiebeführung (27 a, b) zugeordnet ist mit einer zwischen der Falzformschiene (17 mit 22) und der Schiebeführung (27 a, b) angeordneten und eine Presskraft erzeugenden Druckfeder (28).

5. Buchform- und -pressmaschine nach Anspruch 4, **dadurch gekennzeichnet, dass** die Schiebeführungen (27 a, b) über Zahnstange-Ritzel-Getriebeanordnungen (36, 37) miteinander zwangsgekoppelt sind.

6. Buchform- und -pressmaschine nach Anspruch 4 oder 5, **dadurch gekennzeichnet, dass** wenigstens eine Schiebeführung (27 a) ein selbsthemmendes Exzentergesperre (26, 39, 40, 41) aufweist, womit bei Auftreten von nach außen wirkenden Kräften die Schiebeführungen (27 a, b) auf den Führungen (26) verriegelbar sind.

7. Buchform- und -pressmaschine nach Anspruch 6, **gekennzeichnet durch** von außen auf die Schiebeführungen (27 a, b) jeweils mit definierten Druckkräften (F₂) einwirkende Presselemente (35) zum Schließen der Falzformschienen (17) und zum sukzessiven Erhöhen der von den Falzformschienen (17) in den Buchdeckenfalzen (2 a) wirkenden Presskräfte in den weiteren Haltepositionen.

8. Buchform- und -pressmaschine nach Anspruch 6 oder 7, **gekennzeichnet durch** eine Steuerschiene (43), die zum Entriegeln des Exzentergesperres (26, 39, 40, 41) auf eine Kurvenrolle (42) eines drehfest an einem Exzenter (39) des Exzentergesperres befestigten Hebels (41) einwirkt und zum Öffnen der Falzformschienen (17) die Schiebeführungen (27 a, b) nach außen verschiebt.

9. Buchform- und -pressmaschine nach einem der Ansprüche 1 bis 8, **gekennzeichnet durch** die Falzformschienen (17) induktiv erwärmende, entlang des Förderabschnitts angeordnete Heizelemente (19).

10. Buchform- und -pressmaschine nach Anspruch 9, **dadurch gekennzeichnet, dass** die Heizelemente (19) einen nach unten offenen, U-förmigen Querschnitt aufweisen und die Falzformschienen (17, 17 a) teilweise umschliessen.

## Claims

1. A device for pressing and joint-creasing books,
• with a plurality of pressing stations (3, 4) that are arranged in a straight row and equidistantly spaced apart from one another, wherein said pressing stations respectively feature a pair of opposing press plates (5) that are spaced apart by a variable distance and serve for exerting a pressing force (F₁) upon the sides of the book,
• with a plurality of respectively opposing pairs of heated joint forming rails (17) that are spaced apart by a variable distance and serve for forming the book case joints (2 a) of the book, wherein the joint forming rails (17) are situated on transport means for advancing the books (2) from pressing station (3) to pressing station (4) in a cyclic fashion,
**characterized in**
• **that** a pair of joint forming rails (17) is respectively situated on transport carriages that are realized in the form of joint grippers (15),
• **that** the transport carriages are connected into an endless chain in an articulated fashion and guided on an endless circulation path (16), and
• **that** the transport carriages can be intermittently advanced, wherein the books (2) respectively are always gripped by one and the same joint gripper (15).

2. The device for pressing and joint-creasing books according to Claim 1, **characterized in that** the joint grippers (15) are situated on two chain drives (31, 32) that are offset relative to one another in order to realize a paternoster-like circulatory motion of the joint grippers, wherein the circulation path (16) lies in a vertical plane and features straight, horizontal transport sections between the turns (33, 34).

3. The device for pressing and joint-creasing books according to Claim 1 or 2, **characterized in that** the pressing stations (3, 4) are arranged along an individual straight transport section (16 a) of the joint grippers (15) together with upstream and downstream feed (6, 8) and delivery stations (11).

4. The device for pressing and joint-creasing books according to one of Claims 1 to 3, **characterized in that** the joint forming rails (17) are supported in the joint grippers (15) on guides (26) such that they can be freely displaced relative to one another, wherein each joint forming rail (17 with 22) is assigned a sliding guide (27 a, b) with a pressure spring (28) that is arranged between the joint forming rail (17 with 22) and the sliding guide (27 a, b) and generates a force of pressure.

5. The device for pressing and joint-creasing books according to Claim 4, **characterized in that** the sliding guides (27 a, b) are permanently coupled to one another by means of rack-and-pinion gear arrangements (36, 37).

6. The device for pressing and joint-creasing books according to Claim 4 or 5, **characterized in that** at least one sliding guide (27 a) features a self-locking cam locking mechanism (26, 39, 40, 41), by means of which the sliding guides (27 a, b) can be locked on the guides (26) when outwardly acting forces occur.

7. The device for pressing and joint-creasing books according to Claim 6, **characterized by** pressing elements (35) that respectively act upon the sliding guides (27 a, b) from outside with defined forces of pressure (F₂) and serve for closing the joint forming rails (17) and for successively increasing the forces of pressure of the joint forming rails (17) in the book case joints (2 a) in the other stop positions.

8. The device for pressing and joint-creasing books according to Claim 6 or 7, **characterized by** a control rail (43) that acts upon a guide roller (42) of a lever (41) that is mounted on a cam (39) of the cam locking mechanism in a rotationally rigid fashion in order to unlock the cam locking mechanism (26, 39, 40, 41) and displaces the sliding guides (27 a, b) outward in order to open the joint forming rails (17).

9. The device for pressing and joint-creasing books according to one of Claims 1 to 8, **characterized by** heating elements (19) that inductively heat the joint forming rails (17) and are arranged along the transport section.

10. The device for pressing and joint-creasing books according to Claim 9, **characterized in that** the heating elements (19) have a downwardly open U-shaped cross section and partially enclose the joint forming rails (17, 17 a).

## Revendications

1. Machine pour former et presser des livres pour le pressage et le marquage du pliage des livres,
• avec une pluralité de postes de pressage (3, 4) placés en ligne droite, à distances opposées égales entre eux, qui comportent chacun une paire de plaques de pressage (5) opposées à distance variable pour exercer une pression de pressage (F₁) sur les pages du livre,
• avec une pluralité de rails de marquage du pliage (17) chauffés, respectivement opposés à une distance variable par paires, pour former les plis de couverture (2 a) du livre, les rails de marquage du pliage (17) se trouvant sur des moyens de pliage pour l'avance cadencée des livres (2) de poste de pressage (3) à poste de pressage (4),
**caractérisée en ce que**
• chaque fois une paire de rails de marquage du pliage (17) se trouve sur des chariots de transport réalisés en tant que pinces de pliage (15),
• **en ce que** les chariots de transport sont reliés entre eux de manière articulée en une rangée continue et sont guidés dans une trajectoire continue en révolution (16) et
• **en ce que** les chariots de transport peuvent avancer par intermittence, les livres (2) étant saisis toujours par une seule et même pince de pliage (15).

2. Machine pour former et presser des livres selon la revendication 1, **caractérisée en ce que** les pinces de pliage (15) se trouvent sur deux transmissions par chaîne (31, 32) décalées l'une par rapport à l'autre (16), pour effectuer une translation en révolution des pinces de pliage, à la manière d'un paternoster, la trajectoire en révolution se situant dans un plan vertical et comportant des tronçons de transport rectilignes horizontaux entre les coudages (33, 34).

3. Machine pour former et presser des livres selon la revendication 1 ou la revendication 2, **caractérisée en ce que** les postes de pressage (3, 4) sont disposés ensemble avec des postes d'amenage (6, 8) et des postes d'évacuation (11) montés en amont ou en aval le long d'un seul tronçon de transport (16 a) rectiligne des pinces de pliage (15).

4. Machine pour former et presser des livres selon l'une quelconque des revendications 1 à 3, **caractérisée en ce que** les rails de marquage du pliage (17) sont logés dans les pinces de pliage (15) sur des guidages (26) en étant librement déplaçables les uns vers les autres, à chaque rail de marquage du pliage (17 avec 22) étant associé un guide de translation (27 a, b) avec un ressort de pression (28) disposé entre le rail de marquage du pliage (17 avec 22) et le guidage de translation (27 a, b) et exerçant une force de pression.

5. Machine pour former et presser des livres selon la revendication 4, **caractérisé en ce que** les guides de translation (27 a, b) sont accouplés de force les uns avec les autres par l'intermédiaire de dispositifs d'engrenages à pignon-crémaillère (36, 37).

6. Machine pour former et presser des livres selon la revendication 4 ou la revendication 5, **caractérisée en ce qu'**au moins un guide de translation (27 a) comporte un dispositif de blocage à excentrique (26, 39, 40, 41) autobloquant, à l'aide duquel, lors de la production de forces agissant vers l'extérieur, les guides de translation (27 a, b) sont verrouillables sur les guidages (26).

7. Machine pour former et presser des livres selon la revendication 6, **caractérisée par** des éléments de pressage (35) agissant par l'extérieur sur les guides de translation (27 a, b), chacun avec des forces de pression (F₂) définies, pour fermer les rails de marquage du pliage (17) et pour augmenter successivement les forces de pressage exercées par les rails de marquage du pliage (17) sur les plis de couverture (2 a) du livre, dans les positions de maintien suivantes.

8. Machine pour former et presser des livres selon la revendication 6 ou 7, **caractérisée par** un rail de commande (43) qui, pour déverrouiller le dispositif de blocage à excentrique (26, 39, 40, 41) agit sur un galet de came (42) d'un levier (41) fixé de manière solidaire en rotation sur un excentrique (39) du dispositif de blocage à excentrique et qui pour ouvrir les rails de marquage du pliage (17) déplace les guides de translation (27 a, b) vers l'extérieur.

9. Machine pour former et presser des livres selon l'une quelconque des revendications 1 à 8, **caractérisée par** des éléments chauffants (19), disposés le long du tronçon de transport, qui chauffent par induction les rails de marquage du pliage (17).

10. Machine pour former et presser des livres selon la revendication 9, **caractérisée en ce que** les éléments chauffants (19) présentent une section transversale ouverte en forme de U vers le bas et entourent en partie les rails de marquage du pliage (17, 17 a).
